# EUROPÄISCHE PATENTANMELDUNG

(11) **EP 0 642 071 A1**
(43) Veröffentlichungstag der Anmeldung: **08.03.1995**
(21) Anmeldenummer: 94113818.2
(22) Anmeldetag: 02.09.1994
(51) Int. Cl.: G05F 3/26

(54) **Stromspiegel**

(30) Priorität: 03.09.1993 DE 4329867
(71) Anmelder: SIEMENS AKTIENGESELLSCHAFT, D-80333 München (DE)
(72) Erfinder: Kiehl, Oliver, Dipl.-Ing., D-80798 München (DE)

(57) **Zusammenfassung**

Stromspiegel, bei dem ein erster Eingangsstrom (e) auf die Steueranschlüsse eines ersten und zweiten Transistors (1, 2) sowie auf einen Anschluß der Laststrecke des ersten Transistors (1) geführt ist,
bei dem ein zu dem ersten Eingangsstrom (e) gleich großer zweiter Eingangsstrom (e') auf die Steueranschlüsse eines dritten, vierten und fünften Transistors (3, 4, 5) sowie auf einen Anschluß der Laststrecke des dritten Transistors (3) geführt ist, bei dem an dem einen Anschluß der Laststrecke des fünften Transistors (5) ein zu den beiden Eingangsströmen proportionaler Ausgangsstrom abnehmbar ist,
bei dem die anderen Anschlüsse der Laststrecken von drittem und fünftem Transistor (3, 5) jeweils mit dem einen Anschluß der Laststrecke von viertem bzw. zweitem Transistor (4, 2) verbunden sind und
bei dem die anderen Anschlüsse der Laststrecken von erstem, zweitem und viertem Transistor (1, 2, 4) an einen gemeinsamen Bezugspunkt angeschlossen sind.

## Beschreibung

Die Erfindung betrifft einen Stromspiegel.

Aus U. Tietze, Ch. Schenk, "Halbleiter-Schaltungstechnik", 8. Auflage 1986, Seiten 62 bis 64 und 94 bis 97 sind verschiedene Ausführungen von Stromspiegeln bekannt. Dabei lassen sich drei Forderungen an Stromspiegel nur schwer vereinen. Neben hoher Genauigkeit bei geringem schaltungstechnischen Aufwand sollte der Spannungsabfall im Eingangszweig und Ausgangszweig des Stromspiegels möglichst gering sein. Präzise Stromspiegel mit geringem Spannungsabfall sind jedoch nur mit erheblichem Schaltungsaufwand zu realisieren. Dagegen sind weniger aufwendige Stromspiegel entweder relativ ungenau oder verursachen einen hohen Spannungsabfall.

Des weiteren ist aus der DE 28 40 740 C2 eine MOS-integrierte Konstantstromquelle bekannt. Diese zeigt in Figur 2 eine aus MOS-Transistoren bestehende Schaltung, deren Abhängigkeit des Ausgangsstroms von der Ausgangsspannung verringert ist.

Aufgabe der Erfindung ist es, einen Stromspiegel mit hoher Genauigkeit, geringem Spannungsabfall und geringem schaltungstechnischen Aufwand anzugeben.

Die Aufgabe wird durch einen Stromspiegel gelöst, bei dem ein erster Eingangsstrom auf die Steueranschlüsse eines ersten und zweiten Transistors sowie auf ein Anschluß der Laststrecke des ersten Transistors geführt ist, bei dem ein zu dem ersten Eingangsstrom gleich großer zweiter Eingangsstrom auf die Steueranschlüsse eines dritten, vierten oder fünften Transistors sowie auf einen Anschluß der Laststrecke des dritten Transistors geführt ist, bei dem an den einen Anschluß der Laststrecke des fünften Transistors ein zu den beiden Eingangsströmen porportionaler Ausgangsstrom abnehmbar ist, bei dem die anderen Anschlüsse der Laststrecken von dritten und fünften Transistors jeweils mit dem einen Anschluß der Laststrecke von vierten bzw. zweiten Transistor verbunden ist und bei dem die anderen Anschlüsse der Laststrecken von ersten, zweiten und vierten Transistor an einen gemeinsamen Bezugspunkt angeschlossen sind.

Eine Weiterbildung der Erfindung sieht vor, daß der erste Eingangsstrom über die Laststrecke eines sechsten Transistors, dessen Steueranschluß mit den Steueranschlüssen von drittem, viertem und fünftem Transistors verbunden ist, auf den Steueranschluß des zweiten Transistors sowie auf einen Anschluß der Laststrecke des ersten Transistors geführt ist.

Der erfindungsgemäße Stromspiegel ist sowohl mit Bipolartransistoren als auch mit MOS-Feldeffekttransistoren realisierbar. Bei einer Weiterbildung der Erfindung werden jedoch MOS-Feldeffekttransistoren eingesetzt, wobei das Verhältnis von Kanalweite zu Kanallänge beim vierten Transistor gleich einem Drittel des Verhältnisses von Kanalweite zu Kanallänge bei erstem und zweitem Transistor ist. Ausgestaltungen dazu sehen vor, daß erster und zweiter Transistor sowie dritter, fünfter und zwölfter Transistor identisch aufgebaut und die Kanallänge von erstem, zweitem und viertem Transistor sowie von drittem, fünftem und zwölftem Transistor untereinander jeweils gleich sind.

Die Erfindung wird nachfolgend anhand des in der einzigen Figur der Zeichnung dargestellten Ausführungsbeispiels näher erläutert.

Bei dem als Ausführungsbeispiel gezeigten Stromspiegel wird beispielsweise ein Eingangsstrom e auf die Gateanschlüsse eines Transistors 1 und eines Transistors 2 geführt. Daneben ist beim Ausführungsbeispiel in Weiterbildung der Erfindung ein MOS-Feldeffekttransistors 15 vom p-Kanal-Typ vorgesehen, dessen Sourceanschluß dem Drainanschluß des Transistors 1 verbunden ist. Der Eingangsstrom e wird dabei dem Drainanschluß des Transistors 15 und dem Gateanschluß des Transistors 1 zugeführt. Ein zu dem Eingangsstrom e gleich großer, weiterer Eingangsstrom e' ist auf die Gateanschlüsse eines Transistors 3, eines Transistors und eines Transistors 5 und des Transistors 12 sowie auf den Drainanschluß des Transistors 3 geführt. Die Sourceanschlüsse der Transistoren 3 und 5 sind mit den Drainanschlüssen der Transistoren 4 und 2 verbunden, deren Sourceanschlüsse wiederum ebenso wie der Sourceanschluß des Transistors 1 an einem Versorgungspotential 6 angeschlossen sind. Am Drainanschluß des Transistors 5 ist ein zu den beiden Eingangsströmen e und e' proportionaler Ausgangsstrom a abnehmbar, dessen Proportionalitätsfaktor durch entsprechende Wahl der Weiten-Längen-Verhältnisse von Transistor 2 bzw. 5 zu Transistor 1 bzw. 3 verändert werden kann.

Bei den verwendeten Transistoren handelt es sich um MOS-Feldeffekttransistoren vom p-Kanal-Typ. Dementsprechend ist das Versorgungspotential 6 positiv. Anstelle von MOS-Feldeffekttransistoren vom p-Kanal-Typ können aber in gleicher Weise auch Transistoren vom n-Kanal-Typ eingesetzt werden, wobei immer das Verhältnis von Kanalweite zu Kanallänge beim Transistor 4 gleich einem Drittel des Verhältnisses von Kanalweite zu Kanallänge bei Transistor 1 und 2 ist. Außerdem werden jeweils die Transistoren 1 und 2 bzw. 3, 5 und 15 identisch aufgebaut und die Kanallängen bei den Transistoren 1, 2 und 4 bzw. 3, 5 und 15 untereinander jeweils identisch aufgebaut. Durch diese Maßnahmen wird bewirkt, daß die Transistoren 2 und 5 an der Sättigungsgrenze betrieben werden, wodurch die Genauigkeit erhöht und der Spannungsabfall minimiert wird. Die Spannungsabfälle in den Eingangskreisen werden dadurch verringert, daß jeweils nur eine Diodenschwelle zu überwinden ist. Die besagten Diodenschwellen werden durch die entsprechend verschalteten Transistoren 1 und 3 gebildet. Der Transistor 4 stellt einen steuerbaren Widerstand dar, an dem ein gegenüber einer Diode geringerer Spannungsabfall auftritt.

Sollte wie durch die gestrichelte Kurzschlußverbindung dargestellt der Transistor 15 wegfallen, so ist die Schaltung dennoch funktionsfähig.

Zur Erzeugung zweier gleichgroßer Eingangsströme e und e' ist beispielsweise eine Stromquelle mit zwei Ausgängen vorgesehen. Diese besteht beim Ausführungsbeispiel aus einem Operationsverstärker 7, dessen Ausgang auf die Gateanschlüsse zweier MOS-Feldeffekttransistoren 8 und 9 vom n-Kanal-Typ geführt ist. Die Sourceanschlüsse der Transistoren 8 und 9 sind über jeweils einen Widerstand 10 bzw. 11 an ein negatives Versorgungspotential 12 angeschlossen. Der Sourceanschluß eines der beiden Transistoren, nämlich des Transistors 8, ist mit dem invertierenden Eingang des Operationsverstärkers 7 gekoppelt, dessen nichtinvertierender Eingang über eine Referenzspannungsquelle 13 an das negative Versorgungspotential 12 angeschlossen ist. An den Drainanschlüssen der Transistoren 8 und 9 stehen somit die Eingangsströme e und e' für den Stromspiegel zur Verfügung.

An einem Widerstand 14, der bevorzugt identisch ausgeführt ist zu den Widerständen 10, 11, fällt dann eine zu der Referenzspannung proportionale bzw. identische Spannung ab, wenn er durch den Ausgangsstrom a durchflossen wird. Dadurch läßt sich beispielsweise in einem integrierten Schaltkreis an jeder beliebigen Stelle eine Referenzspannung erzeugen unabhängig von der Art der Zuleitungen.

## Patentansprüche

1. Stromspiegel, bei dem ein erster Eingangsstrom (e) auf die Steueranschlüsse eines ersten und zweiten Transistors (1, 2) sowie auf einen Anschluß der Laststrecke des ersten Transistors (1) geführt ist,
bei dem ein zu dem ersten Eingangsstrom (e) gleich großer zweiter Eingangsstrom (e') auf die Steueranschlüsse eines dritten, vierten und fünften Transistors (3, 4, 5) sowie auf einen Anschluß der Laststrecke des dritten Transistors (3) geführt ist,
bei dem an dem einen Anschluß der Laststrecke des fünften Transistors (5) ein zu den beiden Eingangsströmen proportionaler Ausgangsstrom abnehmbar ist,
bei dem die anderen Anschlüsse der Laststrecken von drittem und fünftem Transistor (3, 5) jeweils mit dem einen Anschluß der Laststrecke von viertem bzw. zweitem Transistor (4, 2) verbunden sind und
bei dem die anderen Anschlüsse der Laststrecken von erstem, zweitem und viertem Transistor (1, 2, 4) an einen gemeinsamen Bezugspunkt angeschlossen sind.

2. Stromspiegel nach Anspruch 1,
**dadurch gekennzeichnet,** daß der erste Eingangsstrom (e) über die Laststrecke eines sechsten Transistors (15), dessen Steueranschluß mit den Steueranschlüssen von drittem, viertem und fünftem Transistor (3, 4, 5) verbunden ist, auf den Drainanschluß des ersten Transistors (1) geführt ist.

3. Stromspiegel nach Anspruch 1 oder 2,
**dadurch gekennzeichnet,** daß ausschließlich Feldeffekttransistoren vorgesehen sind, wobei das Verhältnis von Kanalweite zu Kanallänge beim vierten Transistor (4) gleich einem Drittel des Verhältnisses von Kanalweite zu Kanallänge beim dritten Transistor (3) ist.

4. Stromspiegel nach Anspruch 3,
**dadurch gekennzeichnet,** daß erster und zweiter Transistor (1, 2) sowie dritter und fünfter Transistor (3, 5, 12) identisch aufgebaut sind.

5. Stromspiegel nach Anspruch 2 oder 3,
**dadurch gekennzeichnet,** daß die Kanallänge von erstem, zweitem und viertem Transistor sowie von drittem und fünftem Transistor (3, 5, 12) untereinander jeweils gleich sind.
